# EUROPÄISCHE PATENTSCHRIFT

(11) **EP 1 727 602 B1**
(45) Veröffentlichungstag und Bekanntmachung des Hinweises auf die Patenterteilung: **22.06.2011**
(21) Anmeldenummer: 04723558.5
(22) Anmeldetag: 26.03.2004
(51) Int. Cl.: A63B 69/36

(54) **POSITIONSGEBER UND BEWEGUNGSANALYSEVERFAHREN**
POSITION SENSOR AND MOVEMENT ANALYSIS METHOD
CAPTEUR DE POSITION ET PROCEDE D'ANALYSE DE MOUVEMENT

(43) Veröffentlichungstag der Anmeldung: 06.12.2006
(73) Patentinhaber: SCIENCE & MOTION GMBH, 81369 München (DE)
(72) Erfinder: MARQUARDT, Christian, 81547 München (DE)
(74) Vertreter: Beier, Ralph
(86) Internationale Anmeldenummer: PCT/EP2004/003237
(87) Internationale Veröffentlichungsnummer: WO 2005/094949

(56) Entgegenhaltungen:
- WO-A-02/35184
- DE-A1- 3 406 180
- DE-A1- 3 406 180
- DE-C1- 3 406 179
- DE-C1- 3 406 179
- JP-A- 2001 112 903
- US-A- 3 945 646
- US-A- 5 694 340
- US-A- 6 095 928
- US-A1- 2002 077 189
- US-B1- 6 375 579

## Beschreibung

Die Erfindung betrifft einen Positionsgeber sowie ein Bewegungsanalyseverfahren.

Beim Golfspielen stellt das Putten hohe feinmotorische Fähigkeiten an den Golfspieler. Beim Training wird das Hauptaugenmerk normalerweise auf die Schlagtechnik, also die statischen Aspekte der Bewegung, gelegt. Mit dem bloßen Auge ist die Bewegungsdynamik beim Putten wegen der geringen Ausführungsgeschwindigkeit kaum zu erfassen. Auch mit herkömmlichen Analysemethoden wie der Videoanalyse sind aus methodischen Gründen die dynamischen Aspekte der Puttbewegung nur ungenügend und mit großem Aufwand analysierbar. Entsprechend wird das Training des kurzen Spiels oftmals stark vernachlässigt und führt oftmals zu unbefriedigenden Ergebnissen, obwohl gemessen an der Schlagzahl das Putten etwa 40% des Golfspiels ausmacht.

Ein Positionsgeber nach dem Oberbegriff von Anspruch 1 und ein Bewegungsanalyseverfahren nach dem Oberbegriff von Anspruch 7 sind aus US 6 375 579 B1 bekannt.

Der Erfindung liegt die Aufgabe zugrunde, den Bewegungsablauf beim Golfspielen und insbesondere beim Putten zu messen und zu verbessern.

Diese Aufgabe wird durch einen Positionsgeber gemäß Anspruch 1 und durch ein entsprechendes Bewegungsanalyseverfahren gemäß Anspruch 7 gelöst.

Die Erfindung beruht auf der Erkenntnis, dass beim Erlernen von verlangsamten Bewegungen wie dem Putten oftmals unbemerkt auch systematische Bewegungsfehler mitgelernt werden. Schnelle ballistische Bewegungen werden immer rein motorisch ausgeführt und sind deshalb selbst organisierend. Im Gegensatz dazu werden verlangsamte Bewegungen immer stark strategiegebunden ausgeführt. Strategische Bewegungsfehler bei verlangsamten Bewegungen wie dem Putten werden oftmals vom Golfspieler selbst nicht bemerkt, und auch der Trainier kann diese mit dem bloßen Auge nur schwer erkennen. Beispielsweise führt das so genannte Yips-Syndrom im Golfsport zu einem unbewussten Zucken der Hand und des Handgelenks beim kurzen Spiel, und macht eine präzise Ausführung der Schlagbewegung damit unmöglich. Mit herkömmlichen Trainingsmethoden ist das Yips-Syndrom nicht zu behandeln, im Gegenteil verschlimmern sich die Symptome mit verstärktem Üben immer weiter.

Die Erfindung umfasst deshalb die allgemeine technische Lehre, die Bewegung eines Golfschlägers durch ein entsprechendes Bewegungsanalyseverfahren apparategestützt zu erfassen und zu analysieren. Damit werden zum einen Stärken und Schwächen des individuellen Bewegungsablaufs detailgenau abgebildet und erlauben ein zielgerichtetes und damit extrem effizientes Training. Darüber hinaus können Bewegungsprobleme wie das Yips-Syndrom frühzeitig und objektiv gemessen werden. Durch die abgeleiteten Informationen kann erstmals eine spezifische Behandlung dieser Bewegungsprobleme erfolgen.

Hierzu ist im Rahmen der Erfindung ein Positionsgeber vorgesehen, der an einem Golfschläger lösbar montiert wird, um die räumliche Position und/oder Ausrichtung des Golfschlägers zu ermitteln.

Hierzu sendet der Positionsgeber ein Positionssignal, das der Ermittlung der Position und/oder Ausrichtung des Golfschlägers dient.

Bei dem Positionsgeber handelt es sich um einen aktiven Positionsgeber, der ein Positionssignal sendet, das durch einen ortsfest angeordneten Empfänger erfasst wird, wobei die Position und/oder die Ausrichtung des Golfschlägers empfängerseitig in Abhängigkeit von dem empfangenen Positionssignal ermittelt wird.

Bei dem Positionssignal handelt es sich um ein Ultraschallsignal, das beispielsweise mit einer Messrate zwischen 100 Hz und 400 Hz gesendet werden kann, wobei die Messrate in dem bevorzugten Ausführungsbeispiel der Erfindung 300 Hz beträgt. Die Verwendung eines Ultraschallsignals als Positionssignal ermöglicht eine Ortsauflösung von ungefähr 0,1 mm, was bei einer Bewegungsanalyse kleinste Feinheiten des Bewegungsablaufs aufdecken kann und auch die Identifizierung von Bewegungsstörungen, wie beispielsweise dem YIPS-Syndrom, ermöglicht, die mit bloßem Auge nicht sichtbar sind.

Darüber hinaus kann der Positionsgeber auch einen oder mehrere Beschleunigungssensoren aufweisen, die eine Bewegung des Golfschlägers erfassen.

Erfindungsgemäß weist der an dem Golfschläger montierbare Positionsgeber mindestens drei Sender bzw. Empfänger auf, so dass die Position der einzelnen Sender bzw. Empfänger durch Triangulation und anschließende Koordinatentransformation exakt bestimmt werden kann. Die einzelnen Sender bzw. Empfänger sind hierbei in einer gemeinsamen Ebene angeordnet, und bilden die Form eines Dreiecks.

Darüber hinaus strahlen die einzelnen Sender im Wesentlichen in die gleiche Richtung ab, wobei die einzelnen Sender einen Abstrahlwinkel von bis zu 180° aufweisen können, so dass der Positionsgeber bzw. eine zugehörige Steuereinheit mit den zugehörigen Empfängern nur grob ausgerichtet werden muss.

Im montierten Zustand des erfindungsgemäßen Positionsgebers ist einer der Sender in einer Ebene mit dem Schaft des Golfschlägers angeordnet, während die beiden anderen Sender auf gegenüberliegenden Seiten dieser Ebene angeordnet sind. Diese Anordnung der einzelnen Sender ermöglicht vorteilhaft eine vereinfachte und exakte Koordinatentransformation und damit eine genaue Positionsbestimmung.

Die Befestigung des erfindungsgemäßen Positionsgebers erfolgt an dem Schaft des Golfschlägers, wobei die Befestigung lösbar ist und beispielsweise durch eine Klemmverschraubung erfolgen kann. Hierbei ist der Positionsgeber vorzugsweise um den Schaft des Golfschlägers drehbar, wobei zur Ausrichtung des Positionsgebers in Drehrichtung relativ zu dem Golfschläger eine Lehre verwenden kann.

Die lösbare Befestigung des erfindungsgemäßen Positionsgebers an dem Golfschläger ist vorteilhaft, weil es sich bei dem Positionsgeber auch um ein Trainingsgerät handelt und verschiedene Golfschläger miteinander verglichen werden sollen. Beispielsweise ermöglicht eine Erprobung verschiedener Golfschläger mit dem erfindungsgemäßen Positionsgeber die direkte Auswahl des individuell optimalen Golfschlägers, was ansonsten nur durch eine längere Benutzung verschiedener Golfschläger möglich ist.

Die eigentliche Bestimmung der Position bzw. Ausrichtung des Golfschlägers erfolgt hierbei vorzugsweise durch eine ortsfest angeordnete Steuereinheit, wobei die Steuereinheit mit den Sendern und den Empfängern verbunden ist, um eine Laufzeitmessung durchzuführen und dadurch die Position und Ausrichtung des Positionsgebers und des mit dem Positionsgeber verbundenen Golfschlägers zu ermitteln. Hierbei kann eine herkömmliche Steuereinheit verwendet werden, wie sie beispielsweise von der Firma zebris Medical GmbH, Max-Eyth-Weg 42, 88316 Isny (Deutschland) unter den Markennamen CMS-20 oder CMS10 vertrieben wird.

Im Rahmen des erfindungsgemäßen Bewegungsanalyseverfahrens werden die von den vorstehend beschriebenen bekannten Steuereinheiten ermittelten Rohdaten jedoch noch einer kinematischen Analyse unterzogen, um zum Golftraining und insbesondere zum Training des Puttens golfspezifische Informationen über den Bewegungsablauf zu erhalten. Beispielsweise können aus der Position und/oder der Ausrichtung des Golfschlägers folgende Schlagparameter ermittelt werden:
- Dauer des Rückschwungs
- Dauer des Durchschwungs
- Treffzeitpunkt
- Symmetrie des Treffzeitpunkts
- Symmetrie des Geschwindigkeitsprofils
- Ausrichtung beim Ansprechen
- Schlägerkopf im Treffmoment
- Differenzwert zur Ausrichtung
- Rotation bis zum Treffmoment
- Rotation nach dem Treffmoment
- Rotationsrate pro Zeit
- Horizontaler Winkel des Schlägerkopfs auf der Schwungbahn
- Loft des Schlägers im Treffmoment
- Treffpunkt auf dem Schlägerkopf
- Höhe des Schlägers im Treffmoment
- Länge des Rückschwungs
- Länge des Durchschwungs
- Symmetrie der Schwungbahn
- Horizontale Richtung der Schwungbahn im Treffmoment
- Vertikale Neigung der Schwungbahn im Treffmoment
- Maximale Rückschwung Geschwindigkeit
- Auftreffgeschwindigkeit
- Maximale Durchschwunggeschwindigkeit
- Maximale Beschleunigung
- Beschleunigung nach dem Treffen
- Maximales Bremsen
- Mittlerer Jerk im Rückschwung
- Mittlerer Jerk im Durchschwung

Darüber hinaus werden im Rahmen des erfindungsgemäßen Bewegungsanalyseverfahrens zur Beschreibung der Konsistenz der Bewegungsausführung vorzugsweise die Variabilitäten aller 28 Parameter bei mehrfacher Schlagwiederholung (typischerweise 5 Schläge) berechnet.

Ferner werden die einzelnen Schlagparameter im Rahmen des erfindungsgemäßen Bewegungsanalyseverfahrens vorzugsweise normalisiert, um Normabweichungen bei den einzelnen Schlagparametern einfach erkennen und quantitativ auswerten zu können.

Darüber hinaus werden die Schlagparameter im Rahmen des erfindungsgemäßen Bewegungsanalyseverfahrens vorzugsweise grafisch dargestellt, wobei die Darstellung gemeinsam mit gespeicherten Vergleichswerten erfolgen kann, um Abweichungen und Bewegungsstörungen erkennen zu können.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figur 1: ein erfindungsgemäßes Bewegungsanalysesystem zum Training des Puttens beim Golfspiel,
- Figur 2: einen erfindungsgemäßen Positionsgeber, der an einem Golfschläger montierbar ist,
- Figur 3: eine vergrößerte Ansicht aus Figur 1 mit dem an dem Golfschläger montierten Positionsge- ber aus Figur 2,
- Figur 4a bis 4e: das erfindungsgemäße Bewegungsanalyseverfah- ren in Form eines Flussdiagramms,
- Figur 5 und 6: verschiedene Bildschirmdarstellungen, die im Rahmen des erfindungsgemäßen Bewegungsanaly- severfahrens erzeugt werden sowie
- Figur 7: ein Beispiel eines Bewegungsanalysesysterns, das nicht von den Ansprüchen abgedeckt ist.

Figur 1 zeigt einen Golfspieler 1 mit einem Golfschläger 2 beim Putten, wobei an dem Schaft des Golfschlägers 2 ein aktiver Positionsgeber 3 lösbar befestigt ist, der in Figur 2 detailliert dargestellt ist und nachfolgend beschrieben wird.

Der Positionsgeber 3 weist zwei Klemmschrauben 4, 5 auf, mit denen der Positionsgeber 3 lösbar an dem Schaft des Golfschlägers 2 befestigt werden kann. Die Ausrichtung des Positionsgebers 3 in Drehrichtung um den Schaft des Golfschlägers 2 erfolgt hierbei durch eine Lehre, die zur Vereinfachung nicht dargestellt ist.

Der Positionsgeber 3 besteht im Wesentlichen aus einem Mittelteil 6, an dessen freiem Ende ein Ultraschallsender 7 angebracht ist, wobei das Mittelteil 7 an dem gegenüberliegenden Ende in zwei Seitenarme 8.1, 8.2 verzweigt, an deren freiem Ende jeweils ein weiterer Ultraschallsender 9 bzw. 10 angeordnet ist.

Die Ultraschallsender 7, 9, 10 sind hierbei in einer Ebene angeordnet und strahlen in die gleiche Richtung ab, wobei die einzelnen Ultraschallsender 7, 9, 10 einen Abstrahlwinkel von jeweils 180° und einen maximalen Messabstand von etwa 2 m aufweisen und eine Messrate von insgesamt 300 Hz ermöglichen.

An der Oberseite des Positionsgebers 3 befindet sich ein Anschluss, an dem für die getrennte Messung von Handgelenksbewegungen ein vierter Sensor angeschlossen werden kann. Die Bewegungen des Handgelenks sind vor allem bei der Messung von Yips-Problemen von großer Bedeutung.

Zusätzlich kann das Bewegungsanalysesystem auch andere Messsignale verarbeiten, wenn statt dem Positionsgeber 3 an dem Golfschläger 2 ein am Körper des Golfspielers 1 befestigter Positionsgeber verwendet wird. Mit einem solchen Positionsgeber können zusätzlich Körperbewegungen wie Bewegungen vom Kopf, den Schultern, des Rückens und der Hüften gemessen werden. In einer weiteren Ausführung der Erfindung können diese körperbezogenen Signale zeitgleich mit einem zweiten Messaufnehmer registriert werden, der über eine zweite Steuereinheit an die gleiche Recheneinheit angeschlossen ist. Die Signale aus der Bewegung des Golfschlägers 2 und die Bewegungssignale des Körpers können dann zeitlich synchronisiert analysiert und ausgewertet werden. Mit einer solchen Messeinheit ist erstmals der Zusammenhang zwischen einer guten Leistung beim kurzen Golfspiel und den zugehörigen körperbezogenen Bewegungen messbar. Weiterhin kann das Bewegungsanalysesystem mit weiteren Messsystemen synchronisiert betrieben werden, beispielsweise zur zeitsynchronen Bestimmung der Bodenreaktionskräfte mittels einer Kraftverteilungsmessplatte.

Der Positionsgeber 3 ist über das Kabel 11 mit einer Steuereinheit 12 verbunden, die herkömmlich ausgeführt sein kann. Bei der Steuereinheit 12 kann es sich beispielsweise um das Mess-System CMS10 oder CMS20S handeln, das von der bereits eingangs erwähnten Firma zebris Medical GmbH vertrieben wird.

Die Kommunikation zwischen dem Positionsgeber 3 und der Steuereinheit 12 kann jedoch alternativ auch kabellos erfolgen, beispielsweise durch ein optisches Signal. Dazu kann über ein verkürztes Kabel ein Signalgeber (z.B. Infrarot) angesteuert werden, der beispielsweise am Gürtel des Golfspielers 1 befestigt wird und einen zusätzlichen Empfänger ansteuert. Der Messaufnehmer ist dann vorzugsweise mit einem Kabel über die Steuereinheit 12 mit der Recheneinheit 19 verbunden. Die Steuereinheit 12 kann hierbei auch in dem Messaufnehmer 14 integriert sein oder mit der Recheneinheit 19 zusammengefasst sein.

Darüber hinaus ist die Steuereinheit 12 über ein weiteres Kabel 13 mit einem Ultraschall-Messaufnehmer 14 verbunden, der an sich herkömmlich ausgeführt sein kann und beispielsweise zusammen mit den vorstehend erwähnten Mess-Systemen von der Firma zebris Medical GmbH erhältlich ist. Der Messaufnehmer 14 ist hierbei auf einem Stativ angeordnet und weist drei Ultraschallempfänger 16, 17, 18 auf, die in einer Ebene in Form eines Dreiecks angeordnet und gemeinsam und parallel grob auf den Positionsgeber 3 ausgerichtet sind, um Ultraschallsignale von den Ultraschallsendern 7, 9 und 10 zu empfangen.

Die Steuereinheit 12 steuert die Ultraschallsender 7, 9 und 10 über das Kabel 11 zur Abgabe von Ultraschallimpulsen an, die von den Ultraschallempfängern 16-18 erfasst und über das Kabel 13 an die Steuereinheit 12 übermittelt werden. Die Laufzeiten der Ultraschallimpulse der Ultraschallsender 7, 9, 10 bis zum Empfang durch die Ultraschallempfänger 16-18 werden von dem Messaufnehmer 14 über das Kabel 13 an die Steuereinheit 12 und von dort über eine Datenschnittstelle an die Recheneinheit 19 übermittelt. Die Recheneinheit 19 berechnet mittels Triangulation aus der Laufzeit der Ultraschallimpulse die Positionen der einzelnen Ultraschallsender 7, 9, 10 im dreidimensionalen Raum. Aus diesen Rohdaten werden von der Recheneinheit 19 durch Koordinatentransformation dann in Echtzeit die Positionsdaten des Golfschlägers 2 berechnet. Die Positionsdaten des Golfschlägers 2 werden in Echtzeit analysiert, die Ergebnisse wahlweise an einem Bildschirm 20 dargestellt und zur weiteren Analyse in einer Messwertdatei gespeichert. Über ein Eingabegerät 21 ist dabei eine Bedienerführung möglich.

Aus der vergrößerten Darstellung in Figur 3 ist ersichtlich, dass der Positionsgeber 3 so an dem Schaft des Golfschlägers 2 befestigt ist, dass sich der Ultraschallsender 7 mittig vor dem Schaft des Golfschlägers 2 befindet, während die Seitenarme 8.1, 8.2 seitlich und von dem Schaft des Golfschlägers 2 abstehen. Diese Anordnung des Positionsgebers 3 ermöglicht eine exakte Positionsbestimmung durch eine Triangulation der von den drei Ultraschallsendern 7, 9, 10 ausgehenden Ultraschallimpulse.

Die Figuren 4a bis 4e zeigen das erfindungsgemäße Bewegungsanalyseverfahren in Form eines Flussdiagramms.

In dem in Figur 4a dargestellten Verfahrensabschnitt erfolgen zunächst Vorarbeiten wie die Montage des Positionsgebers 3 an dem Golfschläger 2 sowie der Aufbau des Messaufnehmers 14 mit dem Stativ 15 und die Ausrichtung des Messaufnehmers 14 in Richtung des Golfspielers 1.

Darüber hinaus wird das gesamte System in diesem Verfahrensabschnitt kalibriert, um eine genaue Positionserfassung zu ermöglichen. Dabei wird der Schlägerkopf des Golfschlägers 2 in horizontaler Richtung genau auf das anvisierte Ziel hin kalibriert ("Ausrichtung"), in vertikaler Richtung wird der Schlägerkopf auf Neigung gegenüber der Senkrechten hin kalibriert ("Loft").

In dem in Figur 4b dargestellten Verfahrensabschnitt erfolgt dann die eigentliche Messung der Bewegung des Golfschlägers 2, wobei dieser Verfahrensabschnitt während des Betriebs im Hintergrund laufend wiederholt wird. Bei einer Messung im Diagnosemodus werden normalerweise mehrere Schläge hintereinander ausgeführt, um die Konsistenz der Bewegungsaus führung zu überprüfen. Typischerweise werden fünf Putts auf das selbe Ziel hin ausgeführt.

Hierbei geben die Ultraschallsender 7, 9, 10 des Positionsgebers 3 laufend Ultraschallsignale ab, die von den ULtraschallempfängern 16 bis 18 des Messaufnehmers 14 empfangen werden.

Die Steuereinheit 12 misst dann die Laufzeit der Ultraschallsignale zwischen der Abstrahlung durch die Ultraschallsender 7, 9, 10 des Positionsgebers 3 und dem Empfang durch die Ultraschallempfänger 16 bis 18 des Messaufnehmers 14.

Anschließend berechnet die Recheneinheit 19 aus den gemessenen Laufzeiten die Positionen der Ultraschallsender 7, 9, 10 und aus diesen Positionen durch Koordinatentransformation die Position und Ausrichtung des Schlägerkopfs, wobei eine definierte Ausrichtung des Positionsgebers 3 relativ zu dem Golfschläger 2 zugrundegelegt wird.

Um einen Bedienereingriff zur Messung und Speicherung der Daten der einzelnen Schläge überflüssig zu machen, werden die Schlagbewegungen innerhalb des kontinuierlichen Datenstroms nach genau festgelegten Kriterien automatisch identifiziert, was in dem Verfahrensabschnitt in Figur 4c erfolgt. Dabei werden verschiedene Kriterien in einer Kombination von Zeitabläufen, Bewegungsrichtung und Bewegungsdynamik miteinander kombiniert. Zunächst muss der Golfschläger 2 für eine bestimmte Zeit (beispielsweise 1 Sekunde) ruhig gehalten werden. Dann muss der Schläger mit einer bestimmten Mindestgeschwindigkeit in negativer Richtung vom Ziel weg bewegt werden. Innerhalb einer bestimmten Zeit muss dann die Rückwärtsbewegung gestoppt werden und übergangslos in eine Vorwärtsbewegung übergehen. Innerhalb einer bestimmten Zeit muss dann eine bestimmte Vorwärtsgeschwindigkeit überschritten werden. Innerhalb einer bestimmten Zeit muss dann die Schlägergeschwindigkeit unter einen bestimmten Schwellwert sinken um das Schlagende anzuzeigen. Wenn eine der vorgegebenen Bedingungen nicht eingehalten wird, wird der Messzyklus unterbrochen und die Bewegung wird als nicht gültig zurückgewiesen.

Wenn dagegen ein gültiger Schlagzyklus in dem kontinuierlichen Datenstrom identifiziert wurde, dann werden die zugehörigen Positionsdaten und die Ausrichtung des Schlägerkopf des Golfschlägers 2 zusammen mit den jeweiligen Messzeitpunkten für die anschließende Analyse der Schlagbewegung abgespeichert.

Falls die Schlagbewegung nicht korrekt beendet wurde, so wird der in Figur 4c dargestellte Verfahrensabschnitt erneut durchlaufen. Wenn ein Schlag beendet ist und die geforderte Anzahl an Schlägen noch nicht ausgeführt wurde, so wird der in Figur 4c dargestellte Verfahrensabschnitt erneut durchlaufen. Andernfalls wird zu dem in Figur 4d dargestellten Verfahrensabschnitt übergegangen, in dem die eigentliche Analyse und Darstellung der Bewegungsdaten erfolgt, wie nachfolgend beschrieben wird.

Im Trainingsmodus wird im Gegensatz zum Diagnosemodus nur jeweils eine Bewegung ausgeführt, diese in Echtzeit sofort analysiert und die Ergebnisse sofort am Bildschirm ausgegeben. So kann der Golfspieler 1 für jeden Schlag sofort erkennen, wie nahe er den Vorgaben gekommen ist. Im Gegensatz zum kontinuierlichen Biofeedback wird hier ein so genanntes kinetisches Feedback verwendet ("knowledge of result"). Ein kontinuierliches Bewegungsfeedback würde hingegen die Bewegungsausführung stören und hat sich als nicht geeignet beim Lernen automatisierter Bewegungen erwiesen.

Bevor die Daten ausgewertet werden können, werden sie einer Fehleranalyse und einer Datenfilterung unterworfen, was in Figur 4d dargestellt ist. Da alle biomechanischen Signale mit einem bestimmten Fehleranteil behaftet sind, und sich dieser Fehleranteil bei Berechung der dynamischen Aspekte wie Geschwindigkeit und Beschleunigung vervielfacht, kommt einer validen Datenfilterung eine entscheidende Rolle zu. Aufgrund wissenschaftlicher Erkenntnisse wird hier ein gleitender Mittelwertsfilter verwendet, der nachweislich für Bewegungsdaten die besten Filterergebnisse ergibt. Dieser Filter ist beispielsweise in MARQUARDT, C. & MAI, N.: "A computational procedure for movement analysis in handwriting" (Journal of Neuroscience Methods, 52, 39-45) beschrieben, so dass an dieser Stelle auf eine detaillierte Beschreibung der Datenfilterung verzichtet werden kann.

Da der Auftreffzeitpunkt des Golfschlägers 2 auf den Golfball wegen der geringen Schlägergeschwindigkeit nicht akustisch gemessen werden kann, wird der Treffmoment aus dem Datenfluss heraus berechnet. Zur Ermittlung des Auftreffzeitpunkts wird eine Kombination der Position des Schlagbeginns, der Schlägerkopfhöhe, und dem gemessenen Auftreffimpuls des Balls auf den Golfschläger 2 im Beschleunigungssignal verwendet. Zur Bestimmung des Auftreffzeitpunkts kann auch ein zusätzlich an dem Golfschläger 2 montierter Beschleunigungsaufnehmer verwendet werden.

Zur Berechnung der verschiedenen Bewegungsparameter werden die Daten der einzelnen abgespeicherten Bewegungen automatisch in jeweils 7 verschiedene Bewegungsabschnitte untergliedert. Diese Abschnitte sind:
1) Beginn des Rückschwungs,
2) Beginn des Durchschwungs,
3) Maximale Beschleunigung,
4) Treffzeitpunkt,
5) Maximale Geschwindigkeit,
6) Maximales Bremsen,
7) Ende des Durchschwungs.

Auf Basis der 7 Bewegungssegmente werden dann die 28 verschiedenen Bewegungsparameter berechnet, von denen einige beispielhaft in den Bildschirmausdrucken aus den Figuren 5 und 6 dargestellt sind. Beispielsweise werden im Rahmen der Bewegungsanalyse die Maximalgeschwindigkeit und die Maximalbeschleunigung des Schlägerkopfes des Golfschlägers 2 vorberechnet. Alle berechneten Datenkurven können graphisch dargestellt und zusammen mit den zugehörigen Bewegungsparametern beliebig miteinander kombiniert auf dem Bildschirm dargestellt oder ausgedruckt werden.

Anschließend werden die auf diese Weise ermittelten Bewegungsparameter (z.B. Maximalbeschleunigung) durch eine Transformation in entsprechende Z-Werte normiert, wobei die Z-Werte zusammen ein Kompetenzprofil bilden, das in Figur 6 grafisch dargestellt ist.

Darüber hinaus wird aus den Z-Werten ein sogenannter Overall-Performance-Index berechnet, der die Leistungsfähigkeit des jeweiligen Golfspielers 1 wiedergibt.

Ferner kann aus einer in der Recheneinheit 19 gespeicherten Datenbank ein Kompetenzprofil eines bekannten Golfspielers als Referenz ausgelesen und auf dem Bildschirm grafisch dargestellt werden. In Figur 6 wird dieses als Referenz dienende Kompetenzprofil jeweils mittig als grau schraffiertes Feld dargestellt, wohingegen die tatsächlich ermittelten Z-Werte des Golfspielers 1 als schwarze Balken erscheinen, die teilweise außerhalb der Bandbreite des als Referenz dienenden Kompetenzprofils liegen.

Schließlich wird das ermittelte Kompetenzprofil und das als Referenz ausgewählte Kompetenzprofil grafisch dargestellt, wobei die Bildschirmausdrucke aus den Figuren 5 und 6 lediglich beispielhaft zu verstehen sind.

Das in Figur 7 dargestellte nicht von den Ansprüchen abgedeckte Beispiel eines Bewegungsanalysesystems stimmt weitgehend mit dem vorstehend beschriebenen und in Figur 1 dargestellten Bewegungsanalysesystems überein, so dass zur Vermeidung von Wiederholungen weitgehend auf die vorstehende Beschreibung verwiesen wird und im Folgenden für entsprechende Bauteile dieselben Bezugszeichen verwendet werden.

Die Bestimmung der Position und Ausrichtung des Golfschlägers 2 beruht bei diesem Beispiel jedoch auf einem technisch grundsätzlich anderen Prinzip. So weist der Positionsgeber 3 hierbei mehrere Beschleunigungssensoren auf, welche die Beschleunigung des Positionsgebers 3 erfassen, woraus die Steuereinheit 12 dann in Verbindung mit der Recheneinheit 19 die Position und Ausrichtung des Golfschlägers 2 berechnen kann.

Die Erfindung ist nicht auf die vorstehend beschriebenen bevorzugten Ausführungsbeispiele beschränkt. Vielmehr ist eine Vielzahl von Varianten und Abwandlungen möglich.

## Patentansprüche

1. Positionsgeber (3) zur Bestimmung der Position und/oder der Ausrichtung eines Golfschlägers (2), wobei
a) der Positionsgeber (3) eine Befestigungseinrichtung aufweist, mittels derer der Positionsgeber (3) lösbar an einem Schaft des Golfschlägers (2) montierbar ist, **dadurch gekennzeichnet, dass**
b) der Positionsgeber (3) mindestens drei zueinander beabstandete Ultraschallsender (7, 9, 10) aufweist zur Abgabe jeweils eines Positionssignals an drei ortsfest angeordnete und zueinander beabstandete Ultraschallempfänger (16-18),
c) wobei in Abhängigkeit von dem empfangenen Positionssignal die Position und/oder die Ausrichtung des Golfschlägers (2) ermittelbar ist,
d) wobei die Laufzeit des Positionssignals messbar und die Position und/oder Ausrichtung des Golfschlägers (2) in Abhängigkeit von der Laufzeit bestimmbar ist,
e) die Ultraschallsender (7, 9, 10) im Wesentlichen in einer Ebene angeordnet sind,
f) die Ultraschallsender (7, 9, 10) die Positionssignale im Wesentlichen in die gleiche Richtung abstrahlen,
g) die drei Ultraschallsender (7, 9, 10) im Wesentlichen in Form eines Dreiecks angeordnet sind,
h) einer der Ultraschallsender (7, 9, 10) im montierten Zustand in einer Ebene mit dem Schaft des Golf-schlägers (2) angeordnet ist, während die beiden anderen Ultraschallsender (9, 10) auf gegenüberliegenden Seiten dieser Ebene angeordnet sind.

2. Positionsgeber (3) nach Anspruch 1, **dadurch gekennzeichnet, dass** der Positionsgeber (3) mindestens einen Beschleunigungssensor aufweist.

3. Positionsgeber (3) nach einem der vorhergehenden Ansprüche, **dadurch gekennzeichnet, dass** zur drahtgebundenen Kommunikation mit einer ortsfest angeordneten Steuereinheit (12) ein Kabelanschluss (11) vorgesehen ist.

4. Positionsgeber (3) nach einem der vorhergehenden Ansprüche, **dadurch gekennzeichnet, dass** zur drahtlosen Kommunikation mit einer ortsfest angeordneten Steuereinheit (12) ein zusätzliche Sender vorgesehen ist.

5. Positionsgeber (3) nach Anspruch 4, **dadurch gekennzeichnet, dass** der zusätzliche Sender am Körper eines Golfspielers fixierbar ist.

6. Bewegungsanalysesystem mit einem Positionsgeber (3) nach einem der vorhergehenden Ansprüche und einer mit dem Positionsgeber (3) verbundenen Steuereinheit (12) zur Steuerung und Auswertung der Bewegungsanalyse.

7. Bewegungsanalyseverfahren zur Ermittlung der Position und/oder der Ausrichtung eines Golfschlägers (2) wobei
a) die Bewegung eines Golfschlägers (2) beim Schlagen mittels eines an dem Golfschläger (2) montierten Positionsgebers (3) erfasst und analysiert wird,
b) ein Positionssignal zwischen dem an dem Golfschläger (2) angebrachten Positionsgeber (3) und einer ortsfest angeordneten Steuereinheit (12) übertragen wird,
c) die Position und/oder Ausrichtung des Golfschlägers (2) in Abhängigkeit von dem Positionssignal ermittelt wird,
**dadurch gekennzeichnet, dass**
d) die Laufzeit des Positionssignals zwischen dem Positionsgeber (3) und der Steuereinheit (12) gemessen und die Position und/oder Ausrichtung des Ballsportgeräts (2) in Abhängigkeit von der Laufzeit bestimmt wird,
e) der Positionsgeber (3) mehrere zueinander beabstandete Ultraschallsender (7, 9, 10) und die Steuereinheit (12) mehrere zueinander beabstandete Ultraschallempfänger (16, 17, 18) aufweist, zwischen denen mehrere Positionssignale übertragen werden, wobei die Position und/oder Ausrichtung des Golfschlägers (2) in Abhängigkeit von der Laufzeit der Positionssignale ermittelt wird,
f) die Ultraschallsender (7, 9, 10) im Wesentlichen in einer Ebene angeordnet sind,
g) die Ultraschallsender (7, 9, 10) die Positionssignale im Wesentlichen in die gleiche Richtung abstrahlen,
h) die drei Ultraschallsender (7, 9, 10) im Wesentlichen in Form eines Dreiecks angeordnet sind,
i) einer der Ultraschallsender (7, 9, 10) im montierten Zustand in einer Ebene mit dem Schaft des Golf-schlägers (2) angeordnet ist, während die beiden anderen Ultraschallsender (9, 10) auf gegenüberliegenden Seiten dieser Ebene angeordnet sind.

8. Bewegungsanalyseverfahren nach Anspruch 7, **dadurch gekennzeichnet, dass** aus der Position und/oder der Ausrichtung des Golfschlägers (2) folgende Daten ermittelt werden:
- Beginn einer Schlagbewegung und/oder
- Ende einer Schlagbewegung und/oder
- Auftreffzeitpunkt des Golfschlägers (2) auf den Ball.

9. Bewegungsanalyseverfahren nach einem der Ansprüche 7 oder 8, **dadurch gekennzeichnet, dass** aus der Position und/oder der Ausrichtung des Golfschlägers (2) mindestens einer der folgenden Schlagparameter für einen Schlag ermittelt wird:
- Dauer des Rückschwungs
- Dauer des Durchschwungs
- Treffzeitpunkt
- Symmetrie des Treffzeitpunkts
- Symmetrie des Geschwindigkeitsprofils
- Ausrichtung beim Ansprechen
- Schlägerkopf im Treffmoment
- Differenzwert zu Ausrichtung
- Rotation bis zum Treffmoment
- Rotation nach dem Treffmoment
- Rotationsrate pro Zeit
- Horizontaler Winkel des Schlägerkopfs auf der Schwungbahn
- Loft des Schlägers im Treffmoment
- Treffpunkt auf dem Schlägerkopf
- Höhe des Schlägers im Treffmoment
- Länge des Rückschwungs
- Länge des Durchschwungs
- Symmetrie der Schwungbahn
- Horizontale Richtung der Schwungbahn im Treffmoment
- Vertikale Neigung der Schwungbahn im Treffmoment
- Maximale Rückschwung Geschwindigkeit
- Auftreffgeschwindigkeit
- Maximale Durchschwunggeschwindigkeit
- Maximale Beschleunigung
- Beschleunigung nach dem Treffen
- Maximales Bremsen
- Mittlerer Jerk im Rückschwung
- Mittlerer Jerk im Durchschwung.

10. Bewegungsanalyseverfahren nach einem der Ansprüche 7 bis 9, **dadurch gekennzeichnet, dass** für jeden der Schlagparameter zur Messung der Bewegungskonsistenz die Variabilität berechnet wird.

11. Bewegungsanalyseverfahren nach einem der Ansprüche 7 bis 10, **dadurch gekennzeichnet, dass** die Schlagparameter grafisch dargestellt werden.

12. Bewegungsanalyseverfahren nach einem der Ansprüche 7 bis 11, **dadurch gekennzeichnet, dass** der zeitliche Verlauf der Schlagparameter grafisch dargestellt wird.

13. Bewegungsanalyseverfahren nach einem der Ansprüche 7 bis 12, **dadurch gekennzeichnet, dass** die Schlagparameter mit gespeicherten Vergleichswerten verglichen und/oder gemeinsam mit den Vergleichswerten dargestellt werden.

## Claims

1. Position detector (3) for detection of the position and/or alignment of a golf club (2), wherein
a) the position detector (3) comprises a mounting arrangement with which the position detector (3) can be detachably mounted to the golf club (2),
**characterized in that**
b) the position detector (3) comprises at least three, mutually interspaced ultrasonic transmitters (7, 9, 10), each of which emits a position signal to three stationary and mutually interspaced ultrasonic receivers (16-18),
c) wherein the position and/or alignment of the golf club (2) can be determined depending on the received position signal,
d) wherein the run-time of the position signal can be measured and the position and/or alignment of the golf club (2) can be determined depending on the run-time,
e) the ultrasonic transmitter (7, 9, 10) are arranged essentially in a plane,
f) the ultrasonic transmitters (7, 9, 10) emit the position signals essentially in the same direction,
g) the three ultrasonic transmitters (7, 9, 10) are arranged essentially in the form of a triangle,
h) one of the ultrasonic transmitters (7, 9, 10) is, in a mounted state, in a plane with the shaft of the golf club (2) while the other two ultrasonic transmitters (9, 10) are arranged on opposite sides of said plane.

2. Position detector (3) according to claim 1, **characterized in that** the position detector (3) has at least one acceleration sensor.

3. Position detector (3) according to one of the preceding claims, **characterized in that** a cable connection (11) is provided for wire communication with a stationary control unit (12).

4. Position detector (3) according to one of the preceding claims, **characterized in that** an additional transmitter is provided for wire communication with a stationary control unit (12).

5. Position detector (3) according to claim 4, **characterized in that** the additional transmitter can be attached to the body of a golfer.

6. Motion-analysis system with a position detector (3) according to one of the preceding claims and a control unit (12) that is connected to the position detector (3) in order to control and assess the motion analysis.

7. Method of motion analysis for determining the position and/or alignment of a golf club (2), wherein
a) the motion of a golf club (2) during stroking is determined and analysed by means of position detector 83) which is mounted to the shaft of the golf club (2),
b) the position signal is transmitted between the position detector (3) being arranged on the golf club (2) and a stationary arranged control unit (12),
c) the position and/or alignment of the golf club (2) is determined depending on the position signal,
**characterized in that**
d) the run-time of the position signal between the position detector (3) and the control unit (12) is measured and the position and/or alignment of the ball sport device (2) is determined depending on the run-time,
e) the position detector (3) comprises several mutually spaced ultrasonic transmitters (7, 9, 10) and the control unit (12) comprises several mutually spaced ultrasonic receivers (16, 17, 18) between which several position signals are transmitted, wherein the position and/or alignment of the golf club (2) is determined depending on the run-time of the position signals,
f) the ultrasonic transmitter (7, 9, 10) are arranged essentially in a plane,
g) the ultrasonic transmitters (7, 9, 10) emit the position signals essentially in the same direction,
h) the three ultrasonic transmitters (7, 9, 10) are arranged essentially in the form of a triangle,
i) one of the ultrasonic transmitters (7, 9, 10) is, in a mounted state, in a plane with the shaft of the golf club (2) while the other two ultrasonic transmitters (9, 10) are arranged on opposite sides of said plane.

8. Method of motion analysis according to claim 7, **characterized in that** the following data are determined from the position and/or the alignment of the golf club (2):
- start of a swing motion and/or
- end of a swing motion and/or
- moment of impact of the ball sport device (2) on the ball.

9. Method of motion analysis according to one of claims 7 or 8, **characterized in that** at least one of the following swing parameters is determined for a swing from the position and/or the alignment of the golf club (2):
- duration of backswing
- duration of follow-through
- impact time
- symmetry of the impact time
- symmetry of the velocity profile
- alignment when addressing the ball
- club head at the moment of impact
- differential value for alignment
- rotation to the moment of impact
- rotation after the moment of impact
- rotation rate per time
- horizontal angle of the club head on the swing path
- loft of the club at the moment of impact
- point of impact on the club head
- height of club at moment of impact
- length of backswing
- length of follow-through
- symmetry of swing path
- horizontal direction of the swing path at the moment of impact
- vertical incline of the swing path at the moment of impact
- maximum backswing velocity
- velocity at impact
- maximum follow-through velocity
- maximum acceleration
- acceleration after impact
- maximum braking
- average jerk during the backswing
- average jerk during the follow-through.

10. Method of motion analysis according to one of claims 7 to 9, **characterized in that** the variability is calculated for each of the swing parameters in order to measure motion consistency.

11. Method of motion analysis according to one of claims 7 to 10, **characterized in that** the swing parameters are graphically displayed.

12. Method of motion analysis according to one of claims 7 to 11, **characterized in that** the chronological sequence of the swing parameters is graphically displayed.

13. Method of motion analysis according to one of claims 7 to 12, **characterized in that** the swing parameters are compared with stored reference values and/or displayed together with the reference values.

## Revendications

1. Capteur de position (3) pour la détermination de position et/ou d'orientation d'un club de golf (2), où
a) ledit capteur de position (3) est pourvu d'un dispositif de fixation, au moyen duquel ledit capteur de position (3) peut être monté de manière amovible sur une canne du club de golf (2),
**caractérisé**
b) **en ce que** ledit capteur de position (3) comporte au moins trois émetteurs à ultrasons (7, 9, 10) espacés l'un de l'autre, pour l'émission d'un signal de position respectif vers trois récepteurs à ultrasons (16 - 18) fixes et espacés l'un de l'autre,
c) la position et/ou l'orientation du club de golf (2) pouvant être déterminées en fonction du signal de position reçu,
d) la durée du signal de position étant mesurable et la position et/ou l'orientation du club de golf (2) pouvant être déterminées en fonction de cette durée,
e) les émetteurs à ultrasons (7, 9, 10) sont disposés sensiblement sur un même plan,
f) les émetteurs à ultrasons (7, 9, 10) diffusent les signaux de position sensiblement dans la même direction,
g) les trois émetteurs à ultrasons (7, 9, 10) sont disposés sensiblement en triangle,
h) un des émetteurs à ultrasons (7, 9, 10) en état de montage est disposé sur le même plan que la canne du club de golf (2), tandis que les deux autres émetteurs à ultrasons (9, 10) sont disposés sur des côtés opposés dudit plan.

2. Capteur de position (3) selon la revendication 1, **caractérisé en ce que** le capteur de position (3) comporte au moins un capteur d'accélération.

3. Capteur de position (3) selon l'une des revendications précédentes, **caractérisé en ce qu'**une liaison par câble (11) est prévue pour la communication filaire avec une unité de commande (12) fixe.

4. Capteur de position (3) selon l'une des revendications précédentes, **caractérisé en ce qu'**un émetteur supplémentaire est prévu pour la communication sans fil avec une unité de commande (12) fixe.

5. Capteur de position (3) selon la revendication 4, **caractérisé en ce que** l'émetteur supplémentaire peut être fixé sur le corps d'un joueur de golf.

6. Système d'analyse de mouvement avec un capteur de position (3) selon l'une des revendications précédentes et une unité de commande (12) reliée au capteur de position (3) pour la commande et l'évaluation de l'analyse de mouvement.

7. Procédé d'analyse de mouvement pour la détermination de position et/ou d'orientation d'un club de golf (2), où
a) le mouvement d'un club de golf (2) est saisi et analysé lors de la frappe au moyen d'un capteur de position (3) monté sur le club de golf (2),
b) un signal de position est transmis entre le capteur de position (3) monté sur le club de golf (2) et une unité de commande (12) fixe,
c) la position et/ou l'orientation du club de golf (2) sont déterminées en fonction du signal de position reçu, **caractérisé**
d) **en ce que** la durée du signal de position est mesurée entre le capteur de position (3) et l'unité de commande (12), et la position et/ou l'orientation du dispositif de frappe de balle (2) sont déterminées en fonction de la durée,
e) le capteur de position (3) comporte plusieurs émetteurs à ultrasons (7, 9, 10) espacés l'un de l'autre, et l'unité de commande (12) plusieurs récepteurs à ultrasons (16, 17, 18), entre lesquels plusieurs signaux de position sont transmis, la position et/ou l'orientation du club de golf (2) étant déterminées en fonction de la durée des signaux de position,
f) les émetteurs à ultrasons (7, 9, 10) sont disposés sensiblement sur un même plan,
g) les émetteurs à ultrasons (7, 9, 10) diffusent les signaux de position sensiblement dans la même direction,
h) les trois émetteurs à ultrasons (7, 9, 10) sont disposés sensiblement en triangle,
i) un des émetteurs à ultrasons (7, 9, 10) en état de montage est disposé sur le même plan que la canne du club de golf (2), tandis que les deux autres émetteurs à ultrasons (9, 10) sont disposés sur des côtés opposés dudit plan.

8. Procédé d'analyse de mouvement selon la revendication 7, **caractérisé en ce que** les données suivantes sont déterminées à partir de la position et/ou de l'orientation du club de golf (2) :
- début d'un mouvement de frappe et/ou
- fin d'un mouvement de frappe et/ou
- point d'impact du club de golf (2) sur la balle.

9. Procédé d'analyse de mouvement selon l'une des revendications 7 ou 8, **caractérisé en ce qu'**au moins un des paramètres de frappe suivants est déterminé pour un coup à partir de la position et/ou de l'orientation du club de golf (2) :
- durée du backswing
- durée du follow-through
- moment d'impact
- symétrie du moment d'impact
- symétrie du profil de vitesse
- orientation à la réaction
- tête du club au moment d'impact
- valeur différentielle par rapport à l'orientation
- rotation jusqu'au moment d'impact
- rotation après le moment d'impact
- vitesse de rotation sur temps
- angle horizontal de la tête de club sur le chemin du swing
- loft du club au moment d'impact
- point d'impact sur la tête de club
- hauteur du club au moment d'impact
- longueur du backswing
- longueur du follow-through
- symétrie du chemin de swing
- horizontalité du chemin de swing au moment d'impact
- inclinaison verticale du chemin de swing au moment d'impact
- vitesse maximale de backswing
- vitesse à l'impact
- vitesse maximale de follow-through
- accélération maximale
- accélération après l'impact
- décélération maximale
- jerk moyen en backswing
- jerk moyen en follow-through.

10. Procédé d'analyse de mouvement selon l'une des revendications 7 à 9, **caractérisé en ce que** la variabilité est calculée pour chacun des paramètres de frappe, pour la mesure de consistance du mouvement.

11. Procédé d'analyse de mouvement selon l'une des revendications 7 à 10, **caractérisé en ce que** les paramètres de frappe sont représentés graphiquement.

12. Procédé d'analyse de mouvement selon l'une des revendications 7 à 11, **caractérisé en ce que** la courbe temporelle des paramètres de frappe est représentée graphiquement.

13. Procédé d'analyse de mouvement selon l'une des revendications 7 à 12, **caractérisé en ce que** les paramètres de frappe sont comparés aux valeurs comparatives mémorisées et/ou représentés avec les valeurs comparatives.
